# EUROPÄISCHE PATENTSCHRIFT

(11) **EP 1 523 906 B1**
(45) Veröffentlichungstag und Bekanntmachung des Hinweises auf die Patenterteilung: **05.11.2008**
(21) Anmeldenummer: 04019956.4
(22) Anmeldetag: 23.08.2004
(51) Int. Cl.: A47B 81/00

(54) **Golfschrank**
Golf cabinet
Armoire pour le golf

(30) Priorität: 14.10.2003 DE 20315800 U
(43) Veröffentlichungstag der Anmeldung: 20.04.2005
(73) Patentinhaber: Rump, Thomas, 33100 Paderborn (DE)
(72) Erfinder: Rump, Thomas, 33100 Paderborn (DE)
(74) Vertreter: Ostermann, Thomas

(56) Entgegenhaltungen:
- WO-A-96/35353
- US-A- 3 786 915
- US-A- 4 099 808
- US-A- 5 788 070

## Beschreibung

Die Erfindung betrifft einen Container-Golfschrank nach dem Oberbegriff des Patentanspruchs 1.

Aus der US 5 087 003 ist ein Golfschrank mit einer Mehrzahl von vertikalen und horizontalen Wänden bekannt. Der Golfschrank umfasst mehrere Fächer zur Ablage von Golfutensilien, wie beispielsweise Schuhe, Handschuhe, Mütze, Bälle, Pins etc.. Ferner umfasst der Golfschrank ein relativ großes Fach zur vertikalen Platzierung von Golfschlägern bzw. Golftaschen. Damit die Golfschläger bzw. die Golftasche nicht nach vorne herausfallen kann, ist der Schrankkorpus bzw. eine rückseitige Wand desselben um eine horizontale Achse verschwenkbar angeordnet. Hierdurch kann die Golftasche nach hinten verlagert werden, so dass ein unerwünschtes Herausfallen nach vorne vermieden wird. Nachteilig an dem bekannten Golfschrank ist, dass zur Vermeidung eines unerwünschten Herausfallens der Golftasche bzw. der Golfschläger eine relativ aufwendige Gestängekonstruktion erforderlich ist.

Aus der WO 96/35353 A1 ist ein Container-Golfschrank mit einer Mehrzahl von vertikalen und horizontalen Wänden zur Bildung eines Schrankkorpus bekannt ist. Der Container-Golfschrank weist eine Mehrzahl von Fächern für Golfutensilien bzw. einer Golftasche auf, wobei zwei Containerschrankteile schwenkbar zueinander angeordnet sind. Der Container-Golfschrank weist einen L-förmigen Raum auf, in dem eine Golftasche mit einer Mehrzahl von Golfschlägern verstaut werden kann. Nachteilig hieran ist jedoch, dass keine einzelne Lagerung der Golfschläger bereitgestellt wird. Es ist für den Benutzer handhabungstechnisch aufwändig, die für das Golfspiel vorgesehenen Golfschläger auszuwählen.

Aus der US 5 788 070 ist ein Golfschrank bekannt, der zur Aufnahme einer Mehrzahl von Golfschlägern dient. Die Aufnahme von Golfutensilien bzw. einer Golftasche ist nicht vorgesehen. Der Golfschrank weist einen festen Schrankkorpus auf, wobei lediglich ein Oberteil des Schrankes um eine horizontale Achse verschwenkbar angeordnet ist zur verbesserten Zugänglichkeit der Golfschläger. Nachteilig hieran ist, dass die Golfschläger zur Entnahme hochgehoben werden müssen, da eine Vorderseite des Schrankes nicht frei zugänglich ist.

Aufgabe der vorliegenden Erfindung ist es einen Golfschrank derart weiterzubilden, dass eine handhabungsfreundliche und sichere Aufbewahrung von Golfschlägern, Golftaschen sowie Golfutensilien gewährleistet ist.

Zur Lösung dieser Aufgabe weist die Erfindung die Merkmale des Patentanspruchs 1 auf.

Der erfindungsgemäße Container-Golfschrank weist zwei schwenkbar miteinander verbundene quaderförmige Schrankteile auf. Der erfindungsgemäß Container-Golfschrank ermöglicht durch Hinzufügung von einer zusätzlichen Befestigungseinheit ein übersichtliches und leicht handhabbares Aufbewahren von Golfschlägern, Golftaschen sowie weiteren Golfutensilien. Grundgedanke der Erfindung ist es, einen starren Schrankkorpus vorzusehen, in dem eine Befestigungseinheit integriert wird. Die Ausbildung der Befestigungseinheit orientiert sich nach der Formgebung der aufzubewahrenden Gegenstände. Der erfindungsgemäße Golfschrank ist kompakt aufgebaut und ermöglicht das konzentrierte Lagern von allen für den Golfsport wesentlichen Gegenständen. Nach der Erfindung kann eine Golftasche reibschlüssig in einem Container-Schrankteil gehaltert sein. Vorteilhaft erfolgt hierdurch eine lösbare Verbindung der Golfschlägertasche in dem Containerschrankteil, ohne dass ein Korpusteil bewegt werden muss. Nach einer Variante der Erfindung kann die Befestigungseinheit in einem anderen Containerschrankteil ein Karussell aufweisen, das über eine Mehrzahl von Golfschlägeraufnahmen verfügt. Das Karussell ist drehbar um eine Längsachse des Golfschrankes angeordnet, so dass durch Drehen des Karussells einer der in Umfangsrichtung angeordneten Golfschläger nach vorne zur Entnahme bewegt werden kann. Alternativ kann in dem anderen Containerschrankteil auch ein horizontal verschiebbarer Schlägerauszug angeordnet sein, dessen mindestens eine Längsseite offen ausgebildet ist zur Ermöglichung des Zugangs zu dem Innenraum des Schlägerauszugs.

Nach einer Weiterbildung der Erfindung sind in einem unteren Bereich der Containerschrankteile sind Rollen angeordnet, so dass der Golfschrank schnell an einen beliebigen Ort bewegbar und an dem vorgesehen Platz feststellbar ist.

Nach einer Weiterbildung der Erfindung weist der Golfschrank mehrere Schubladen auf, in denen an die Form der Golfutensilien angepasste Aufnahmen vorgesehen sind. Hierdurch können die Golfutensilien leicht in die vorgesehene Lagerposition gebracht werden. Darüber hinaus wird das Erfassen derselben beim Entnehmen verbessert.

Ausführungsbeispiele der Erfindung werden nachfolgend anhand der Zeichnungen näher erläutert.

Es zeigen:
- Figur 1: eine Vorderansicht eines Golfschranks nach einer ersten Ausführungsform,
- Figur 2a: eine Draufsicht auf eine Schublade des Golfschranks gemäß Figur 1,
- Figur 2b: eine Draufsicht auf eine weitere Schublade des Golfschranks gemäß Figur 1,
- Figur 2c: eine Draufsicht auf ein in dem Golfschrank gemäß Figur 1 integrierten Karussells zur Aufnahme einer Mehrzahl von Golfschlägern,
- Figur 3: eine Vorderansicht eines geöffneten Containerschranks nach einer zweiten Ausführungsform eines Golfschranks,
- Figur 4: eine Draufsicht auf den Containerschrank gemäß Figur 3,
- Figur 5: eine Vorderansicht eines Golfschranks nach einer weiteren Ausführungsform,
- Figur 6: eine Draufsicht auf den Golfschrank gemäß Figur 5 und
- Figur 7: eine Seitenansicht des Golfschranks gemäß Figur 5.

Ein feststehender Golfschrank 1 gemäß Figur 1 besteht im Wesentlichen aus einem Schrankkorpus enthaltend gegenüberliegende vertikale Seitenwände 2, 2', eine vertikale Rückwand 3 sowie eine horizontale obere Deckwand 4 und eine horizontal verlaufende untere Sockelwand 5.

In dem Schrankkorpus sind eine Mehrzahl von Schubfächern 6, 7, 8 und 9 angeordnet, in denen Golfutensilien abgelegt werden können. In einem mittleren Bereich ist zwischen zwei Schubfächern 8 und 9 ein offenes Fach 10 ausgebildet zur Aufnahme einer Mehrzahl von Golfschlägern 11. In dem Schlägerfach 10 ist eine Befestigungseinheit 12 integriert, die als ein um eine vertikale Achse verdrehbares Karussell ausgebildet ist. Das Karussell 12 weist eine vertikale Drehachse 13 auf, deren Enden drehbar an einer Unterseite des Schubfachs 8 bzw. an einer Oberseite des Schubfachs 9 gelagert sind. In einem oberen Endbereich der Drehachse 13 ist ein Aufnahmerad 14 angeordnet mit einer Mehrzahl von in Umfangsrichtung verteilt angeordneten Radialausnehmungen 15, in denen ein Stiel 16 der Golfschläger 11 eingesetzt werden kann.

In einem unteren Bereich der Drehachse 13 ist ein Drehteller 17 (Drehscheibe) angeordnet mit einer Mehrzahl von in Umfangsrichtung angeordneten Mulden 18 zur Aufnahme eines Kopfes 19 des Golfschlägers 11. Sowohl das Aufnahmerad 14 als auch der Drehteller 17 sind drehfest mit der Drehachse 13 verbunden. Die Radialausnehmungen 15 des Aufnahmerades 14 sind - wie die Mulden 18 des Drehtellers 17 rotationssymmetrisch angeordnet - und fluchten in vertikaler Richtung zu den Mulden 18. Auf diese Weise können die einzelnen Golfschläger 11 in eine vorgegebene schräge Position in dem Karussell 12 abgelegt werden, ohne dass die Gefahr eines unerwünschten Herunterfallens desselben gegeben ist.

Wie aus Figur 2a zu ersehen ist, weist das obere Schubfach 6 eine Einlage 20 mit einer Mehrzahl von Mulden 21 auf zur Aufnahme von Golfbällen. Der Krümmungsradius der Mulden 21 ist derart abgestimmt, dass die Golfbälle in der vorgesehenen Position verharren. Dabei ist nur ein kleiner Volumenbereich des Golfballs in der Mulde angeordnet. Die Einlage 20 kann aus einem Filzmaterial oder aus einem Holzmaterial bestehen.

Das Schubfach 7 weist eine Mehrzahl von vertikalen Trennwänden 22 auf, so dass mehrere Teilfächer 23 gebildet werden zur Aufnahme von unterschiedlichen Golfutensilien.

Nach einer zweiten Ausführungsform eines Golfschrankes gemäß Figuren 3 und 4 ist ein Containerschrank 30 vorgesehen, der aus mindestens zwei schwenkbar zueinander angeordneten Containerschrankteilen 31, 31' besteht. Ein Teilschrank 31' stimmt im wesentlichen mit dem Golfschrank 1 überein. Gleiche Bauteile sind daher mit den gleichen Bezugsziffern gekennzeichnet. Im Unterschied zu dem Golfschrank 1 weist das Containerschrankteil 31' keinen festen Sockel, sondern - wie auch der weitere Containerschrankteil - nach unten abragende Rollen auf, so dass derselbe einfach an einem gewünschten Ort verschwenkt werden kann bzw. der Containerschrank 30 einfach geöffnet und verschlossen werden kann. Wie aus Figur 4 zu ersehen ist, sind die Vorderseiten 32, 32' der Containerschrankteile 31 bzw. 31' in der Schließposition des Containerschrankes 30 zueinander gewandt, während die Vorderseiten 32, 32' derselben in der Öffnungsposition nebeneinanderliegend eine gemeinsame Ebene aufspannen.

Das Containerschrankteil 31 weist ein Fach 33 für eine Golftasche 34 auf, wobei an mindestens zwei Wänden des Containerschranks 30 Versteifungselemente 35 angeordnet sind, so dass die Golftasche 34 reibschlüssig in der Lagerungsposition gehalten ist. In einem oberen Bereich des Schrankfaches ist eine Rückwand desselben mit einer flexiblen Beschichtung (Gummibeschichtung) 36 versehen, so dass Köpfe 19 der Golfschläger 11 schonend zur Anlage kommen.

Ferner kann die Rückseite des Containerschrankteils 31 ein Belüftungsgitter 37 aufweisen, damit eine Belüftung des Containerschrankteils 31 gegeben ist.

Die Containerschrankteile 31, 31' sind in üblicherweise über Scharniere 38 miteinander verbunden, so dass dieselben um 180° verschwenkbar angeordnet sind.

Nach einer weiteren Ausführungsform eines Golfschrankes 40 gemäß Figuren 5 bis 6 kann eine Befestigungseinheit - wie gemäß dem Containerschrankteil 31 - Versteifungselemente 35 aufweisen, die fest an Seitenwänden bzw. an der Rückwand des Schrankes befestigt sind. Der Golfschrank 40 weist zum einen ein Golfschranksegment 41 auf, das im wesentlichen dem Containerschrankteil 31 entspricht. Zusätzlich weist der Golfschrank 40 ein zweites Golfschranksegment 42 auf, das zum einen Schubladen 43, 43', 43'' aufweist zur Aufnahme von Golfutensilien entsprechend den Schubfächern 6, 7, 8 des Golfschranks 1 gemäß Figur 1.

Darüber hinaus weist das zweite Golfschranksegment 42 vertikal verlaufende Schlägerauszüge 44, 44' auf, in denen mindestens ein Golfschläger 11 geneigt angeordnet ist. Die Tiefe 45 eines solchen nach vorne verschiebbaren Schlägerauszugs 44, 44' ist derart gewählt, dass der Golfschläger 11 geneigt gelagert ist. Dabei kann eine Vorderwand 46, 46' des Schlägerauszugs 44, 44' als Anschlag für den Kopf 19 des Golfschlägers 11 dienen. An einer Rückwand 47' ist ein Halteelement 48 angeordnet, in dem der Stiel 16 des Golfschlägers 11 klemmend gehalten ist. Die Breite 49 der Schlägerauszüge 44, 44' ist abhängig von der Anzahl der unterzubringenden Golfschlägern 11. Üblicherweise sind beide gegenüberliegenden vertikalen Seiten der Schlägerauszüge 44, 44' offen ausgebildet, so dass die Golfschläger 11 einfach zugänglich sind.

## Patentansprüche

1. Container-Golfschrank mit einer Mehrzahl von vertikalen und horizontalen Wänden zur Bildung eines Schrankkorpus, in dem eine Mehrzahl von Fächern für Golfschläger (11) und/oder eine Golftasche (34) und/oder Golfutensilien vorgesehen ist, bestehend aus mindestens zwei schwenkbar zueinander angeordneten Containerschrankteilen (31, 31'), **dadurch gekennzeichnet, dass** der eine Containerschrankteil (31) an mindestens zwei Wänden desselben befestigte Versteifungselemente (35) aufweist zur Lagerung der Golftasche (34) und dass der andere Containerschrankteil (31') als Befestigungseinheit (12) ein Karussell (12) aufweist, das eine Mehrzahl von Golfschlägeraufnahmen aufweist, in denen jeweils ein Golfschläger (11) gehaltert ist, oder als Befestigungseinheit (44, 44') durch horizontalverschiebbare Schlägerauszüge (44, 44') gebildet ist, deren mindestens eine Längsseite offen ausgebildet ist zur Ermöglichung des Zugangs zu dem Innenraum des Schlägerauszugs (44, 44').

2. Container-Golfschrank nach Anspruch 1, **dadurch gekennzeichnet, dass** das Karussell (12) eine aufrechte Drehachse (13) aufweist, an der mindestens ein Drehteller (17) drehfest angeordnet ist zur Abstützung eines Endes (16, 19) des Golfschlägers (11).

3. Container-Golfschrank nach einem der Ansprüche 1 oder 2, **dadurch gekennzeichnet, dass** ein Aufnahmerad (14) mit in Umfangsrichtung ausgebildeten Radialausnehmungen (15) und der Drehteller (17) mit einer Mehrzahl von in Umfangsrichtung angeordneten Mulden in einem Abstand zueinander angeordnet sind, wobei die Radialausnehmungen (15) zu den Mulden (18) in vertikaler Richtung fluchten.

4. Container-Golfschrank nach einem der Ansprüche 1 bis 3, **dadurch gekennzeichnet, dass** die Containerschrankteile (31, 31') um eine gemeinsame vertikale Schwenkachse verschwenkbar gelagert sind.

5. Container-Golfschrank nach Anspruch 4, **dadurch gekennzeichnet, dass** die Containerschrankteile (31, 31') in einem Bodenbereich mit Rollen versehen sind.

6. Container-Golfschrank nach einem der Ansprüche 1 bis 5, **dadurch gekennzeichnet, dass** eine Mehrzahl von Schubfächern (6, 7, 8, 9) vorgesehen ist, die jeweils Teilfächer (23) und/oder Mulden (21) zur Aufnahme von Golfutensilien aufweisen.

7. Container-Golfschrank nach einem der Ansprüche 1 bis 6, **dadurch gekennzeichnet, dass** die Aufnahme (21) für die Golfutensilien an die Formgebung derselben angepasst ist.

8. Container-Golfschrank nach einem der Ansprüche 1 bis 7, **dadurch gekennzeichnet, dass** die Tiefe (45) der Schlägerauszüge (44, 44') derart ausgebildet ist, dass Golfschläger (11) eine sichere geneigte Lagerposition einnehmen können.

## Claims

1. Golf cabinet having a plurality of vertical and horizontal walls to form a cabinet body in which a plurality of compartments are provided for golf clubs (11) and/or a golf bag and/or golf utensils to be kept in and comprising at least two cabinet portions (31, 31') in swingable arrangement relatively to each other, **characterized by** the fact that the one cabinet portion (31) comprises stiffener elements (35) secured to at least two walls thereof for keeping the golf bag (34) and that the other cabinet portion (31') is fitted with a fixing arrangement (12) in the form of a revolving unit (12) comprising a plurality of golf club receiving sections each to hold one golf club (11) or of a fixing arrangement (44, 44') in the form of horizontally shiftable club pullout units (44, 44') of which at least one longitudinal side is open for ready access to the interior of said drawers (44, 44').

2. Golf cabinet according to Claim 1, **characterized by** the fact that the revolving unit (12) comprises an upright axle member (13) to which at least one turnplate unit (17) is fixed for one end of a gold club (11) to be supported in.

3. Golf cabinet according to anyone of the preceding Claims 1 or 2, **characterized by** the fact that a receiving wheel (14) with circumferentially radial recesses (15) and the turnplate unit (17) with a plurality of circumferentially arranged cavities are disposed in a spaced-apart relation such that said radial recesses (15) and said cavities (18) are in vertical alignment.

4. Golf cabinet according to any of the preceding Claims 1 to 3, **characterized by** the fact that the cabinet portions (31, 31') are pivotable about one common vertical axis.

5. Golf cabinet according to Claim 4, **characterized by** the fact that said cabinet portions (31, 31') are fitted with castors on their undersides.

6. Golf cabinet according to any of the preceding Claims 1 to 5, **characterized by** the fact that a plurality of drawers (6, 7, 8, 9) are provided which each comprise subcompartments (23) and/or cavities (21) to accommodate golf utensils.

7. Golf cabinet according to any of the preceding Claims 1 to 6, **characterized by** the fact that the shape of said cavities (21) is adapted to the shape of the golf utensils that they are to receive.

8. Golf cabinet according to any of the preceding Claims 1 to 7, **characterized by** the fact that the depth (45) of the club pullout units (44, 44') is such as to enable golf clubs (11) to attain a safe inclined storage position.

## Revendications

1. Armoire pour le golf avec plusieurs parois verticales et horizontales pour la réalisation d'un corps d'armoire, dans lequel sont prévus plusieurs compartiments pour clubs (11) et / ou un sac de golf (34) et / ou des accessoires de golf, lequel consiste en au moins deux parties (31, 31'), montées à pivotement l'une par rapport à l'autre, **caractérisé en ce qu'**une partie d'armoire pour le golf (31) présente des éléments de renforcement (35), qui sont fixés à au moins deux de ses parois, pour le rangement du sac de golf (34) et **en ce que** l'autre partie d'armoire pour le golf (31') présente, comme unité de fixation (12), un organe rotatif (12), qui présente plusieurs réceptacles pour les clubs, dans chacun desquels est maintenu un club, ou est formé, en tant qu'unité de fixation (44, 44'), par des éléments extractibles pour clubs pouvant être déplacés horizontalement, dont au moins un côté longitudinal est ouvert pour permettre l'accès à l'espace intérieur desdits éléments extractibles pour clubs (44, 44').

2. Armoire pour le golf selon la revendication 1, **caractérisé en ce que** l'organe rotatif (12) présente un axe de rotation vertical (13) auquel au moins un plateau rotatif (17) est agencé, solidaire en rotation, pour soutenir une extrémité (16, 19) du club (11).

3. Armoire pour le golf selon revendication 1 ou 2, **caractérisé en ce qu'**une roue de réception (14), avec des évidements radiaux (15) formés en direction de la circonférence, et le plateau rotatif (17), avec plusieurs cavités orientées dans la direction circonférentielle, sont disposés à distance l'une de l'autre, les évidements radiaux (15) étant en alignement avec les cavités (18) dans la direction verticale.

4. Armoire pour le golf selon l'une des revendication 1 à 3, **caractérisé en ce que** les parties d'armoire pour le golf (31, 31') sont montées à pivotement autour d'un axe de rotation vertical, commun.

5. Armoire pour le golf selon la revendication 4, **caractérisé en ce que** les parties d'armoire pour le golf (31, 31') sont pourvues de roulettes dans une section du fond.

6. Armoire pour le golf selon revendication 1 ou 2, **caractérisé en ce que** sont prévus plusieurs tiroirs (6, 7, 8, 9) qui présentent chacun (23) des compartiments individuels (23) et / ou des cavités (21) pour la réception d'accessoires de golf.

7. Armoire pour le golf selon revendication 1 ou 2, **caractérisé en ce que** le réceptacle (21) pour les accessoires de golf est adapté à la forme de ceux-ci.

8. Armoire pour le golf selon revendication 1 ou 2, **caractérisé en ce que** la profondeur (45) des éléments extractibles pour clubs (44, 44') est telle que les clubs (11) peuvent prendre une position stable, légèrement inclinée.
